# EUROPÄISCHE PATENTSCHRIFT

(11) **EP 0 982 465 B1**
(45) Veröffentlichungstag und Bekanntmachung des Hinweises auf die Patenterteilung: **16.02.2005**
(21) Anmeldenummer: 99116577.0
(22) Anmeldetag: 24.08.1999
(51) Int. Cl.: E06B 7/23, E06B 3/40, E05D 15/42, E06B 7/36

(54) **Über Kopf bewegliches Kipp- oder Schwenktor mit Schutzvorrichtung**
Overhead door wit a protective device
Porte basculante avec dispositif de protection

(30) Priorität: 28.08.1998 DE 29815507 U
(43) Veröffentlichungstag der Anmeldung: 01.03.2000
(62) Teilanmeldung aus: 03008660.7
(73) Patentinhaber: HÖRMANN KG AMSHAUSEN, 33803 Steinhagen/Westf. (DE)
(72) Erfinder: Hörmann, Thomas J., 66606 St. Wendel (DE)
(74) Vertreter: Kastel, Stefan Dipl.-Phys.

(56) Entgegenhaltungen:
- EP-A- 0 122 616
- EP-A- 0 501 083
- DE-A- 3 026 660
- DE-A- 4 341 857
- DE-A- 19 637 452
- DE-U- 8 603 004
- US-A- 4 447 988

## Beschreibung

Die Erfindung betrifft ein Kipp- oder Schwenktor mit den Merkmalen des Oberbegriffes des beigefügten Anspruches 1, wie es aus der DE 86 03 004 U1 bekannt ist. Auf diese Druckschrift wird weiter unten noch näher eingegangen. Demgemäss betrifft die Erfindung ein Kipp- oder Schwenktor mit einer Schutzvorrichtung zum schützenden Abdecken eines Zwischenbereiches zwischen der Zarge und dem Torblatt.

Bei bekannten Kipp- oder Schwenktoren gibt es Schutzvorrichtungen in Form einer Schleifleiste, die an den zu dem Torblatt hin gerichteten, insbesondere den zu der Laibung parallel verlaufenden Zargenseiten angebracht sind, um die Bewegung des Torblattes schleifend zu führen oder die Zarge und das Torblatt vor durch die Bewegung des Torblatts verursachten Schleif- oder Stoßspuren zu schützen. Ein weiteres Beispiel für eine bekannte Schutzvorrichtung sind Anschlagleisten, die insbesondere an den Seitenbereichen der Zarge als Anschlag für das Torblatt angeordnet sind und den Torspalt, d. h. den Zwischenbereich zwischen Torblatt und Zarge im Schließzustand des Tores abdecken und somit in gewisser Weise einen Schutz vor Witterungseinflüsse und Eindringen von Schmutz oder dergleichen bieten.

Aus der EP-A-0 122 616 ist ein Schwenktor mit einem Schwenkhebelwerk und einer Schutzvorrichtung zum Schutz gegen Eingriff von Fingern am Schwenkhebelwerk bekannt. Hierzu ist eine Abdeckung zum Abdecken der Federgewichtsausgleichseinrichtung zum Schutz gegen Eingriff von Fingern am Schwenkhebelwerk vorgesehen. Dabei sind die Federgewichtsausgleichseinrichtung und ein kurzer Hebelarm, an welchem diese angreift, innerhalb eines an der Zarge befestigten Schutzgehäuses angebracht.

Aus der DE 86 03 004 U ist ein Schwenktor mit den Merkmalen des Oberbegriffes des hier beigefügten Anspruches 1 bekannt. Diese Druckschrift betrifft eine Garagenschwingtor mit elastischen Deck- oder Dichtleisten aus einem elastisch nachgiebigen, an der Oberfläche glatten, polymer-, elastomer- oder gummiähnlichem Werkstoff oder aus Gummi. Die Dichtleisten können mit einer weichen Lippe versehen sein. Die Deck- oder Dichtleisten sollen unter anderem die Unfallgefahr durch scharfe Kanten vermeiden. Es ist auch ausgeführt, dass der freie Längsrand der aus elastisch nachgiebigen, polymer-, elastomer- oder gummiähnlichem Werkstoff oder aus Gummi hergestellten Deck- oder Dichtleisten eine weiche Lippe aufweisen kann, die sich in der Schließstellung mit Spannung am jeweils gegenüberliegenden Teilelement, also an der Torzarge bzw. am Torflügel an oder auflegen. Problematisch ist die Aufnahme von Stößen des Torflügels an der Torzarge durch die elastischen Kunststoff- oder Gummideck- oder -dichtleisten.

In jüngster Zeit wird jedoch nicht nur der Schutz des Tores selbst gegenüber die Qualität beeinträchtigenden Einflüssen oder der durch Abdeckung (und insbesondere durch Isolierung oder Abdichtung) wirkende Schutz gegenüber Witterungseinflüssen groß geschrieben, es wird auch insbesondere im Hinblick auf die Produkthaftung das Erkennen und Vermeiden selbst auch nur bei unsachgemäßer Handhabung auftretender Gefahrenquellen für das Tor benutzende Personen immer wichtiger. Kipp- und Schwenktore sollen also nicht nur vor Wind und Wetter schützen und lange halten, es gilt auch jede von dem Tor ausgehende Gefahr für sich in deren Nähe aufhaltende Personen zu vermeiden.

Aufgabe der Erfindung ist es, ein Kipp- oder Schwenktor mit einer Schutzvorrichtung zu schaffen, die sowohl einen Schutz des Tores selbst gegenüber die Qualität beeinträchtigenden Einflüssen als auch einen durch Abdeckung und durch Isolierung und Abdichtung wirkenden Schutz gegenüber Witterungseinflüssen und zusätzlich noch ein Schutz gegen Ktemm- oder Quetschgefahren bietet.

Diese Aufgabe wird durch ein Tor mit den Merkmalen des beigefügten Anspruches 1 gelöst.

Vorteilhafte Ausgestaltungen der Erfindung sind Gegenstand der Unteransprüche.

Erfindungsgemäß hat das Torblatt als Schutzvorrichtung eine Dicht- oder Deckleiste. Diese hat ein aus einem ersten, starren, unnachgiebigen und stoßunempfindlichen Material bestehendes Trag- oder Stützelement, das zum Festlegen der Schutzvorrichtung oder eines Teils derselben an einem der beiden Teilelemente befestigbar oder - eventuell auch einstückig damit ausgeführt - mit demselben verbunden ist, und durch wenigstens ein Schutzleisten- oder -lippenelement, das derart an dem Trag- oder Stützelement oder einem von mehreren Trag- oder Stützelementen angebracht und relativ zu dem Trag- oder Stützelement derartig beweglich oder nachgiebig ausgeführt ist, dass es einem sich im Übergangs- oder Zwischenbereich befindlichen Fremdkörper, insbesondere einer Hand oder eines Fingers einer Person, im Zuge eines sich aufeinander zu Bewegens der Teilelemente ausweichen kann, um ein Verklemmen oder Quetschen des Fremdkörpers zu verringern oder zu verhindern.

Die Schutzvorrichtung weist also auf einen starreren Teil, das Trag- oder Stützelement, auf, mit welchem sie an der Zarge oder dem Torblatt befestigt ist und das noch weitere Funktionen nämlich eine Abdeckung zum Schutz vor mechanischer Beanspruchung bei einer schleifenden Führung der Bewegung des Torblatts in der Zarge erfüllt. Neben diesem starreren Teil umfasst die Schutzvorrichtung einen nachgiebigen Teil in Form eines abragenden Schutzlippen- oder -leistenelements, das insbesondere Dichtfunktionen, aber auch zusätzlich abdeckende Funktionen zum Schutz vor Eingriffen erfüllen kann. Die Nachgiebigkeit wird durch Auswahl eines weicheren oder elastischeren Materials als dasjenige des Trag- oder Stützelements gewährleistet. Dabei ist darauf zu achten, dass das Schutzleisten- oder Schutzlippenelement Fremdkörpern, die sich im Zwischenraum zwischen den relativ zueinander beweglichen Teilelementen - Torblatt und Zarge - befinden, ausweichen kann. Befindet sich also ein Finger einer Person z. B. im abzudichtenden oder abzudeckenden Zwischenbereich, so wird im Zuge des aufeinander zu Bewegens der Teilelemente zunächst das Schutzlippen- oder -leistenelement den Finger erfassen, diesen aber nich einquetschen, sondern aufgrund seiner Nachgiebigkeit ausweichen. Dadurch lassen sich Verletzungen von sich im Schwenk- oder Kippbereich des Tores aufhaltenden Personen vermeiden, und Quetschgefahren lassen sich entschärfen.

Nach der Erfindung weist Schutzvorrichtung einen Materialmix auf, besteht sozusagen aus zwei Komponenten. Demgemäss besteht bei der Erfindung das Trag- oder Stützelement aus einem ersten, dem starreren Material, während das daran angebrachte Schutzlippen- oder -leistenelement aus einem zweiten Material besteht. Das zweite Material ist dabei nachgiebiger als das erste Material ausgeführt, also elastischer und weicher.

Besonders vorteilhaft ist dabei, wenn artverwandte Materialien wie zum Beispiel Hart- und Weichgummi (Hartgummi und Gummi) oder Hart- und Weich-PVC oder dergleichen mehr verwendet werden, die sich gemeinsam herstellen oder verarbeiten lassen, also zum Beispiel gemeinsam extrudieren lassen. Andererseits sind aber auch viele weitere Materialverbünde denkbar.

Die Erfindung ist im wesentlichen zum Abdecken oder Abdichten des Torspalts zwischen Zarge und Torblatt bestimmt, wobei ein Fingereingriff, wenn nicht gar vermieden, so doch ungefährlicher (für dennoch eingreifende Finger) gemacht werden soll.

Die Schutzvorrichtung der Erfindung ist in Form einer oder mehrerer Dichtleisten anstelle der oder den üblichen, an Zargenseitenholmen oder seitlichen Torblattberandungen vorhandenen Schleifleiste(n) vorgesehen, wobei nach der Erfindung das Trag- oder Stützelement die Funktion der Schleifleiste mit erfüllt.

Die erfindungsgemäße Dichtleiste ist als Profilleiste ausgebildet, beispielsweise im wesentlichen mit L-oder Z-förmigen Querschnitt. Dabei bildet eine erster Profilabschnitt davon, beispielsweise der Hauptsteg des L-förmigen Querschnitts, das Trag- oder Stützelement, wobei ein davon abragender zweiter Profilabschnitt das Schutzlippenelement bildet. Der zweite Profilabschnitt, der beim Beispiel des L-förmigen Querschnitts durch den kurzen Schenkel gebildet sein kann, ist insbesondere als Dichtlippe oder Anschlagfahne für das jeweils andere Teilelement - Torblatt oder Zarge - ausgeführt, wobei die Dichtlippe oder Anschlagfahne aus derart nachgiebigem Material besteht, dass sie einem Finger, anstatt ihn einzuquetschen, ausweicht, also z.B. ihn weich umschließt. Neben der Schutzfunktion für sich im Zwischenbereich befindliche Finger (oder einer ganzen Hand oder auch eines anderen Fremdkörpers) hat das Schutzlippenelement in seiner Ausbildung als Dichtlippe naturgemäß auch Dichtfunktionen, d.h. es überdeckt abdichtend den Zwischenraum oder greift abdichtend in diesen ein. Auch wegen seiner Dichtwirkungen ist das bevorzugte verwendete nachgiebige zweite Material der erfindungsgemäßen Zweikomponentendichtleiste vorteilhaft.

Der erste Profilabschnitt, der das Trag- oder Stützelement bildet, kann zur Befestigung der Dichtleiste an der Zarge oder dem Torblatt verschieden ausgeführt sein. Vorteilhafterweise umfaßt er ein insbesondere leistenförmig gerades, tragendes Stück also z.B. den breiten Profilsteg einer im wesentlichen L-förmigen Dichtleiste, von dem außer dem Schutzlippenelement auch ein Befestigungsabschnitt abragt, mit Hilfe dessen die Befestigung der Dichtleiste an Torblatt bzw. Zarge durchführbar ist.

Bei einer weiter vorteilhaften Ausgestaltung werden dabei die zum Anbringen von Schleifleisten an der Zarge üblichen Haltenuten verwendet, wobei dann der Befestigungsabschnitt zum Eingreifen in eine solche, üblicherweise an der zur Laibung parallelen, dem Torblatt zugewandten Zargenstirnseite vorhandene Nut ausgebildet ist. Andererseits können an der Zarge oder dem Torblatt auch an anderen Stellen Haltenuten zum Befestigen der erfindungsgemäßen Dichtleiste vorgesehen werden, also z.B. an der in das Innere des zu verschließenden Raumes weisenden Zargenseite, wobei dann der Befestigungsabschnitt entsprechend ausgebildet ist.

Zusätzlich oder anstelle eines zum (insbesondere rastenden oder verklemmenden) Eingriff in Haltenuten ausgebildeten Befestigungsabschnitt kann auch ein anderer oder weiterer Befestigungsabschnitt vorgesehen sein, der sich an einer Kante des Torteilelementes, an dem die Dichtleiste zu befestigen ist, abstützt oder diese umgreift. Der umgreifende Befestigungsabschnitt kann insbesondere länger ausgeführt sein und mit Schrauben oder dergleichen Befestigungseinrichtungen an der Zarge bzw. dem Torblatt festgelegt werden, wobei dann der Nuteneingriff auch ganz entfallen kann. Die gesamte Dichtleiste kann dabei Z-förmig ausgestaltet sein, wobei vorzugsweise die Dicht- oder Anschlaglippe an dem einem Ende und ein Befestigungsabschnitt an dem anderen Ende des tragenden Mittelstücks in verschiedene Richtungen abragen.

Der umgreifende freie Endbereich des Befestigungsabschnitts kann also nochmals zusätzlich festgelegt sein. So sind Verschraubungen, Verklebungen, Nieten und der gleichen mehr denkbar. In weiter bevorzugter Ausgestaltung sind von dem Torteilelement, an dem die Dichtleiste zu befestigen ist, abragende Einrichtungen wie Lagerböcke, Laufschienenhalterungen, Rollenlager oder sonstige Lagerungen oder Führungen für das Torblatt, das Schwenk- oder Kipphebelwerk, das Gewichtsausgleichsfederelement oder dergleichen, jeweils mit einer Ausnehmung oder Aussparung versehen, in die das freie Ende des umgreifenden Befestigungsabschnitts eingeführt und eventuell auch darin verklemmt werden kann.

Ausführungsbeispiele der Erfindung werden nachstehend anhand der beigefügten Zeichnung näher erläutert. Darin zeigt:
- Fig. 1: eine teilweise weggeschnittene perspektivische Innen- oder Rückansicht eines Bereichs einer unteren Ecke eines einblattigen Überkopf-Schwenktores für eine Garage oder dergleichen in einer ersten Ausführungsform sowie einen vergrößerten Detailausschnitt davon,
- Fig. 2: eine teilweise weggeschnittene perspektivische Innen- oder Rückansicht eines oberhalb der Ecke von Fig. 1 gelegenen Seitenbereichs des Schwenktores von Fig. 1 sowie eine vergrößerte Detailansicht eines darin umkreisten Detailbereichs,
- Fig. 3: eine teilweise weggeschnittene perspektivische Innen- oder Rückansicht eines oberhalb des in den Fig. 2 gezeigten Seitenbereiches gelegenen weiteren Seitenbereichs des Schwenktores mit vier Detailansichten,
- Fig. 4: teilweise weggeschnittene perspektivische Ansicht von vorne (außen) auf den in Fig. 4 gezeigten Bereich eines Zargenholms des Schwenktores,
- Fig. 5: eine teilweise weggeschnittene perspektivische Innen- oder Rückansicht auf eine obere Ecke des Schwenktores und die
- Fig. 6 und 7: mit den Darstellungen in den Fig. 1 und 2 vergleichbare Ansichten eines Schwenktores in einer zweiten Ausführungsform.

In den Fig. sind jeweils Teilbereiche oder Teilelemente von Schwenktoren 100, 300 für Garagen dargestellt. Die dargestellten Schwenktore 100, 300 weisen jeweils eine Zarge 1 und ein über Kopf bewegbares Torblatt 2 auf. Das Torblatt 2 ist im eingebauten Zustand am oberen Bereich über Rollen 3 (Fig. 5) in an der Decke oder dergleichen der Garage in horizontaler Richtung in nicht dargestellter aber hinlänglich bekannter Weise befestigten Laufschienen 4 geführt. Zum Öffnen schwenkt das Torblatt 2 derart auf, daß es mit seiner unteren Kante 2a einen aus der Toröffnung nach außen reichenden Bogen beschreibt, bis es in seine im wesentlichen durch die Laufschienen 4 definierte weitgehend horizontale Öffnungslage gelangt. Diese Schwenkbewegung über Kopf nach oben wird durch ein Schwenkhebelwerk 5 geführt, das an jedem Seitenbereich des Schwenktores 100, 300 einen an dem jeweiligen seitlichen Zargenholm 6 gelagerten Schwenkhebel 7 und eine Gewichtsausgieichseinrichtung 8 umfasst.

Der Schwenkhebel 7 greift mit seinem einem Ende 9 an der unteren Ecke 10 des Torblatts 2 an (siehe z.B. Fig. 1). Der Schwenkhebel 7 ist an einem Lagerbock 11 zum Schwenken um eine Schwenkachse A gelagert (Fig. 2). An dem anderen Ende 12 des Schwenkhebels 7 ist ein Hebelarmlager 13 vorgesehen, an dem die Gewichtsausgleicheinrichtung 8 zum Ausgleichen des Torblattgewichts angreift.

Die Gewichtsausgleichseinrichtung 8 weist ein Dehnungsfederelement 14, und ein Federband 15 zum einstellbaren Befestigen des Dehnungsfederelements 14 an dem Ende 12 des Schwenkhebels 7 auf. Das Dehnungsfederelement 14 wird bei den dargestellten Ausführungen durch ein Federpaket gebildet und weist mehrere parallel angreifende Schraubenzugfedem 16, 16' auf, die über Zuganker 17, 17' und 18, 18' gemeinsam an der Zarge 1 (siehe Fig. 1, 6) bzw. dem Federband 15 (z.B. Fig. 2, 7) befestigt sind. Die erste, in den Fig. 1 bis 5 gezeigte und die zweite, in den Fig. 6 bis 7 gezeigte Ausführungsform 100, 300 des Schwenktores unterscheiden sich im wesentlichen nur durch die Anzahl und Art ihrer Schraubenzugfedem 16, 16' und durch ihre jeweils angepaßten Zuganker 17, 18 bzw. 17', 18'.

Die einzelnen Teilelemente 1 und 2 des Schwenktores 100, 300, also hier die Zarge 1 und das Torblatt 2, bewegen sich im Zuge der Öffnungs- und Schließbewegung relativ zueinander. Um die einzelnen Teilelemente 1, 2 vor aus dieser Relativbewegung resultierenden mechanischen Beanspruchung aufgrund Aneinderschleifens oder -stoßen oder dergleichen zu schützen, und zum schützenden Abdichten und Abdecken von Zwischenbereichen zwischen diesen Teilelementen 1 und 2 ist das Schwenktor 100, 300 mit einer Schutzvorrichtung 20 versehen, die im folgenden anhand der Darstellung in den Figuren erläutert wird.

Die Schutzvorrichtung 20 umfaßt im Spaltbereich, d.h. im Bereich des Torspaltes 21 zwischen der Zarge 1 und dem Torblatt 2, Dicht- oder Anschlagleisten 22 und 23.

Im folgenden werden die zum schützenden Abdecken und Abdichten des Torblattspaltes 21 dienenden Dichtleisten 22 und 23 beschrieben. Sie umfassen eine zargenseitige Anschlagleiste oder Dichtleiste 22 und eine torblattseitige Anschlag- oder Dichtleiste 23.

Die zargenseitige Dichtleiste 22 ist gebildet durch eine Profilleiste, die als einen ersten Profilabschnitt einen an dem seitlichen Zargenholm 6 befestigten tragenden Profilsteg 24 aufweist, von dem aus ein zweiter Profilabschnitt in Form eines frei endenden Flansches oder Profilschenkels 25 abragt. Der Profilsteg 24 ist zum Angreifen an dem Zargenholm 6 mit zwei Befestigungsabschnitten 26 und 27 versehen, die senkrecht von einer der Zarge 1 zugewandten Seite des Profilsteges 24 abragen. Der erste Befestigungsabschnitt 26 ist mit Widerhakenelementen 28 versehen und zum Einführen und Festrasten oder Festhalten in eine an der die Toröffnung berandenden Stirnseite 29 (die üblicherweise parallel zur Laibungsöffnung angeordnet wird) des Zargenholmes 6 vorhandene Haltenut 30 gebildet. Bei einigen Torblättern bekannter Art dienen solche Nuten 30 dazu, Schleifleisten festzuhalten, die zum Schutz vor Schleifschäden durch Aneinanderschleifen der Zarge 1 und des Torblatt 2 an den dem Torblatt 2 zugewandten Seiten 29 der Zargenholme 6 angebracht sind. Bei einer nicht dargestellten Ausführungsform ist zusätzlich oder anstatt der Nut 30 eine Haltenut an der dem zu verschließenden Raum zugewandten Innenseite 31 des Zargenholms 6 angeordnet, in welche Nut ein entsprechender Fortsatz an dem Befestigungsabschnitt 27 eingreift.

Bei der dargestellten Ausführung ragt der zweite Befestigungsabschnitt 27 derart von dem durch den Profilsteg 24 gebildeten ersten Profilabschnitt ab, daß er die torblattseitige Innenkante 32 des Zargenholms 6 insbesondere klemmend umgreift. Wie aus der eingekreisten Detaildarstellung II von Fig. 2 ersichtlich, ist der Lagerbock 11 an seiner dem Torblatt 2 zugewandten Seite zum Aufnehmen dieses Befestigungsabschnittes 27 mit einer Aussparung 33 versehen. Mit einer solchen Aussparung 33 ist auch ein den Fig. 4 und 5 gezeigter Anschlagblock 34 versehen, der zum Führen der Torblattbewegung, insbesondere zum Begrenzen derselben oder als Anschlag für das Torblatt 2 dient.

Der Anschlagblock 34 ist im Bereich der Innenkante 32 in derjenigen Höhe angeordnet, in der sich die anfängliche Schwenkachse des Torblatts 2 befindet. D.h. beim Öffnen aus der Schließlage bewegt sich das Torblatt 2 oberhalb der Oberkante 35 des Anschlagblockes in die Toröffnung hinein und unterhalb derselben aus dieser hinaus. Für den unterhalb dieser anfänglichen Schwenkachse liegenden Randbereich des Torblattes 2 dient die Dichtleiste 22 im Schließzustand als dichtender Anschlag. Hierzu ist die Dichtleiste 22 von ihrem Anfang an der unteren Ecke 10 des Schwenktores ausgehend bis zu der Halterung an dem Anschlagblock 34 mit dem den zweiten Profilabschnitt bildenden Profilschenkel 25 versehen, der als Dichtlippe wirkt. Auch der zweite Befestigungsabschnitt 27, der die Innenkante 32 umgreifend ausgebildet ist, endet an dem Anschlagblock 34. Außerdem wird auch der erste Profilabschnitt, d.h. der Profilsteg 24, der zargenseitigen Dichtleiste 22 im Bereich des Anschlagblockes 34 wie hiernach noch näher erläutert viel schmäler. Wie aus Fig. 5 ersichtlich, ist der Anschlagblock 34 an seiner Anschlagseite 36 zur Aufnahme des Endes 37 des zweiten Profilabschnittes (des Profilschenkels 25) als auch des durch die Verschmälerung gebildeten Absatzes 38 des ersten Profilabschnittes (des tragenden Profilsteges 24) mit einer Ausnehmung 39 versehen, in die die Enden 37, 38 eingepaßt sind. Eine Festlegung der zargenseitigen Dichtleiste 22 ist darüber hinaus in besonderen Ausführungsformen dadurch möglich, daß der zweite Befestigungsabschnitt 27 und/oder die Enden 37, 38 über Festziehen der zur Befestigung des Lagerbockes 11 oder des Anschlagblockes 34 dienenden Schrauben 40, 41 in den Aussparungen oder Ausnehmungen 33 bzw. 39 festklemmbar sind.

Insgesamt weist die Dichtleiste 22 in dem Bereich zwischen der Ecke 10 und dem Anschlagblock 34 aufgrund des tragenden Profilstegs 24 und des als Dichtlippe fungierenden Profilschenkels 25 im wesentlichen etwa eine L-förmige Querschnittsform auf, wenn man die Befestigungsabschnitte 26, 27 einmal außer Betracht läßt. Der tragende Profilsteg 24 ist dabei im Bereich der Nut 30 verstärkt ausgeführt. Hierzu ist er, wie man an den verschiedenen gezeigten Querschnitten erkennen kann, mit einer Verdickung 42 versehen. Wie aus den Fig. 4 und 5 ersichtlich, setzt sich dieser verstärkte Bereich an der Nut 30 auch über den Anschlagblock 34 nach oben hinaus fort. Somit ist der verstärkte Bereich und der gesamte erste Profilabschnitt als Schutz gegen Schleif- oder Stoßspuren und als Schleifführung ausgelegt. Die Dichtleiste 22 dient also in der dargestellten Ausführungsform nicht nur zum Abdichten und Abdecken des Torspaltes 21, er ersetzt auch die herkömmlichen Schleifleisten und übt deren Funktion aus.

Der Schutz vor Schleifspuren wird also auf der gesamten Länge des Torspaltes 21 durch die zargenseitige Dichtleiste 22 gewährleistet, wodurch außerdem noch Stöße und Geräusche gemindert werden. Dagegen endet die Dichtlippe, d.h. der abragende Profilschenkel 25 im Bereich des Anschlagblockes 34. Der darüberliegende Bereich des Torspalts 21 wird durch die torblattseitige Dichtleiste 23 abdeckend abgedichtet.

Diese Dichtleiste 23 braucht, da sie ja bei den hier dargestellten Beispielen keine Schleifschutzfunktion erfüllen muß, auch nicht unbedingt in den Torspalt 21 hineinzuragen. Sie weist daher in dem dargestellten Beispiel im wesentlichen einen Z-förmigen Querschnitt auf, mit einem zentralen Profilsteg 43, von dem auf der Torblattseite ein dritter Befestigungsabschnitt 44 und in Richtung auf die Zarge 1 zu ein als Dichtlippe oder Anschlagfahne wirkender frei endender Profilschenkel 45 abragt.

Der dritte Befestigungsabschnitt 44 umgreift die Innenkante 46 des Torblattes 2 und ist auf der zu dem abzuschließenden Raum hin weisenden Innenseite 47 des Torblattrandes mit Befestigungseinrichtungen 48 befestigt. Als Befestigungseinrichtungen 48 werden dabei ohnehin vorhandene Verschraubungen oder dergleichen verwendet, wie eine Verschraubung 49 des Rollenlagerbockes 50 oder diejenige eines torblattseitigen Anschlagblockes 51, der im Schließzustand des Schwenktores 100, 300 knapp oberhalb des zargenseitigen Anschlagblockes 34 zu liegen kommt (siehe Detailansicht IVb von Fig. 3). Der torblattseitige Anschlagblock 51 und der Rollenlagerbock 50 sind außerdem auf ihren dem Torblatt 2 zugewandten Seiten mit Aussparungen für die Aufnahme der Dichtleiste 23 versehen. Im geschlossenen Zustand des Schwenktores 100, 300 liegt der als Dichtlippe ausgeführte Profilschenkel 45 an der Zarge 1 anschlagend dichtend an.

Neben den durch die Dichtwirkung, die stoß- und verschleißmindernde Wirkung und die Abdeckung gewährleisteten Schutzfunktionen haben die Dichtleisten 22 und 23 aber noch eine weitere Schutzfunktion, nämlich diejenige, sich in der Nähe des Torspaltes 21 befindliche Finger oder dergleichen Fremdkörper vor Quetschungen beim Schließen des Torblattes 2 zu schützen. Hierzu ragt die Dichtlippe oder Anschlagfahne, d.h. der Profilschenkel 25 oder 45, nicht starr sondern wie durch die Pfeile in den Detailansichten I von Fig. 1 oder Fig. 10 oder IVa von Fig. 4 angedeutet, beweglich von dem Profilsteg 24 bzw. 43 ab. Wie dargestellt ist der Profilschenkel 25, 45 dabei aus seiner Ruhelage heraus seitlich wegbewegbar, d.h. in den dargestellten Beispielen wegknickbar. Dadurch kann er bei Anlage an einem Fremdkörper, wie eine Hand oder eines Fingers, nachgiebig ausweichen, so daß Quetschungen an der Dichtlippe oder an dem durch die Dichtlippen gebildeten Anschlag für das jeweils andere Torteilelement 1, 2 verhindert werden. Ein bloßer Angriff scharfer Kanten an dem Fremdkörper oder eine Scherung des Fremdkörpers zwischen den Kanten (insbesondere den Innenkanten 32 und 46) unterbleibt.

Die verschiedenen Funktionen der Dichtleisten 22, 23 sind dadurch einfach erreichbar, dass der sozusagen als Trag- oder Stützelement für die gesamte Dichtleiste 22 fungierende erste Profilabschnitt, d.h. der Profilsteg 24 oder 43, aus einem Material besteht, das andere Eigenschaften aufweist als das für den als Schutzlippenelement wirkenden zweiten Profilabschnitt, also den Profilschenkel 25 oder 45, verwendete Material. Bei dem ersten Material kommt es hauptsächlich auf die Widerstandsfähigkeit und die für tragende Elemente nützliche Steifigkeit an, während das zweite Material eine gewisse Nachgiebigkeit gewährleisten muß. Dadurch wird dann sozusagen eine Zweikomponentendichtung gebildet. Besonders geeignete Materialienpaare hierfür sind Hart- und Weichgummi oder Hart- und Weich-PVC. Solche artverwandten Materialien lassen sich auch gemeinsam extrudieren, so daß die Dichtleiste 22, 23 in einem Arbeitsgang herstellbar ist.

Seibstverständlich sind auch von den gezeigten Darstellungen abweichende Ausführungsformen möglich. Die meisten am Beispiel eines Schwenktores 100, 300 erläuterten Merkmale lassen sich auch bei einem Kipptor verwirklichen, bei dem das Torblatt beim Öffnen nicht aus der Toröffnung herausschwenkt.

Wichtige Aspekte der hier beschriebenen Schutzvorrichtung und des damit versehenen Kipp- oder Schwenktors werden im folgenden anhand der Darstellung in Fig. 3 noch einmal zusammengefasst:

Zum Vermeiden von Verletzungsgefahren an einem Kipp- oder Schwenktor (100, 300), wird eine Schutzvorrichtung (20) zum Abdecken oder Abdichten eines zwischen relativ zueinander beweglichen Teilelementen (1, 2) befindlichen Zwischenraumes (21) vorgeschlagen, die ein im wesentlichen starres Trag- oder Stützelement (24, 43) und ein daran angeordnetes Schutzleisten- oder -lippenelement (25, 45) zum Abdecken oder Abdichten des Zwischenraumes (21) aufweist, das derart nachgiebig oder beweglich ausgeführt ist, das es sich im Zwischenraum (21) befindlichen Fremdkörpern, insbesondere den Fingern oder der Hand einer Person ausweichen kann. Die Schutzvorrichtung umfasst wenigstens eine Dichtleiste (22, 23) für den Torspalt (21) und besteht aus einem Verbund weicher und harter Materialien.

### BEZUGSZEICHENLISTE

- 1: Zarge
- 2: Torblatt
- 2a: untere Torblattkante
- 3: Rolle
- 4: Laufschiene
- 5: Schwenkhebelwerk
- 6: seitlicher Zargenholm
- 7: Schwenkhebel
- 8: Gewichtsausgleicheinrichtung
- 9: erstes Ende des Schwenkhebels
- 10: untere Ecke Torblatt
- 11: Lagerbock
- 12: zweites Ende Schwenkhebel
- 13: Hebelarmlager
- 14: Dehnungsfederelement
- 15: Federband
- 16: Schraubenzugfeder
- 16': Schraubenzugfeder
- 17: unterer Zuganker
- 17': unterer Zuganker
- 18: oberer Zuganker
- 18': oberer Zuganker
- 20: Schutzvorrichtung
- 21: Torspalt
- 22: zargenseitige Dichtleiste
- 23: torblattseitige Dichtleiste
- 24: Profilsteg (Trag- oder Stützelement)
- 25: frei endender Profilschenkel (Schutzlippenelement)
- 26: erster Befestigungsabschnitt
- 27: zweiter Befestigungsabschnitt
- 28: Widerhakenelemente
- 29: torblattzugewandte Stirnseite des Zargenholms
- 30: Haltenut
- 31: Innenseite des Zargenholmes
- 32: torblattseitige Innenkante
- 33: Aussparung
- 34: Anschlagblock
- 35: Oberkante des Anschlagblocks
- 36: Anschlagseite
- 37: Ende Dichtlippe
- 38: Absatz an Dichtleiste
- 39: Ausnehmung
- 40: Befestigungsschrauben für Lagerbock
- 41: Befestigungsschrauben für Anschlagblock
- 42: Verdickung
- 43: zentraler Profilsteg (Trag- und Stützelement)
- 44: dritter Befestigungsabschnitt
- 45: Profilschenkel (Schutzlippenelement)
- 46: Innenkante Torblatt
- 47: Innenseite Torblattrand
- 48: Befestigungseinrichtung
- 49: Verschraubung
- 50: Rollenlagerbock
- 51: torblattseitiger Anschlagblock
- 100: Schwenktor (erste Ausführungsform)
- 300: Schwenktor (zweite Ausführungsform)
- A: Schwenkachse

## Patentansprüche

1. Über Kopf bewegliches Kipp- oder Schwenktor (100, 300) mit einer Zarge (1) und einem Torblatt (2) und einer Schutzvorrichtung in Form einer an der Zarge (1) oder dem Torblatt (2) befestigten, als Profilleiste ausgebildeten Dichtleiste (22, 23) zum schützenden Abdichten und Abdecken des im geschlossenen Zustand des Kipp- oder Schwenktores (100, 300) vorhandenen Torspalts (21) zwischen der Zarge (1) und dem Torblatt (2),
wobei die Dichtleiste (22, 23) einen als Trag- oder Stützelement wirkenden ersten Profilabschnitt (24), mittels dem die Dichtleiste (22) an der Zarge (1) bzw. dem Torblatt (2) festgelegt ist, und einen zweiten Profilabschnitt (25, 45) hat, der ein Schutzlippeneternent bildet und an dem als Trag- oder Stützelement wirkenden ersten Profilabschnitt (24) derart wegstehend angebracht ist, dass er im Schließzustand den Torspalt (21) überdeckt, wobei der zweite Profilabschnitt relativ zu dem ersten Profilabschnitt beweglich oder nachgiebig ausgeführt ist,
wobei der als Trag- oder Stützelement (24) wirkende erste Profilabschnitt (24) zwischen einer im Schließzustand dem Torblatt (2) zugewandten Zargenstimseite (29) und einer im Zuge der Torblattbewegung daran vorbei zu führenden Torblattumfangsseite angeordnet ist,
**dadurch gekennzeichnet,**
**dass** die Dichtleiste aus einem Materialmix besteht,
wobei der erste Profilabschnitt (24) aus einem ersten, starren und unnachgiebigen Kunststoffmaterial oder Verbundmaterial besteht und so als Schleifschutz zwischen der Zargenstirnseite (29) und einer Torblattumfangsseite ausgebildet ist und
wobei der zweite Profilabschnitt (25, 45) aus einem gegenüber dem ersten Kunststoff- oder Verbundmaterial derart nachgiebiger, weicher und elastischer ausgeführtem Kunststoff- oder Verbundmaterial besteht, dass der zweite Profilabschnitt einem sich am Torspalt (21) befindenden Fremdkörper, insbesondere einer Hand der einer Finger einer Person, im Zuge eines sich aufeinander zu Bewegens von Torblatt (2) und Zarge (1) ausweichen kann, um ein Verklemmen oder Quetschen des Fremdkörpers zu verringern oder zu verhindern.

2. Kipp- oder Schwenktor nach Anspruch 1,
**dadurch gekennzeichnet,**
**dass** die beiden Materialien Hart- bzw. Weichgummi, Hart- bzw. Weich-PVC oder sonstige, in unterschiedlichen Elastizitäts- oder Härtegraden herstellbare und bereits beim Herstellprozess zu der Dichtleiste (22, 23) zusammengefügte Kunststoffoder Verbundmaterialien sind.

3. Kipp- oder Schwenktor nach einem der Ansprüche 1 oder 2,
**dadurch gekennzeichnet,**
**dass** der erste Profilabschnitt einen tragenden leistenförmig geraden Profilsteg (24, 43) umfasst, von dem wenigstens ein Befestigungsabschnitt (26, 27; 44) abgewinkelt abragt.

4. Kipp- oder Schwenktor nach Anspruch 3,
**dadurch gekennzeichnet,**
**dass** der Befestigungsabschnitt (26) oder wenigstens einer (26) von mehreren Befestigungsabschnitten (26, 27) einen Eingriffsabschnitt bildet, der in eine an der Zarge (1) oder dem Torblatt (2) vorgesehene Haltenut (30) eingreift.

5. Kipp- oder Schwenktor nach Anspruch 4,
**dadurch gekennzeichnet,**
**dass** der Befestigungsabschnitt (26) in eine zum Festlegen einer Schleifleiste an der zu der Torblattumfangsseite gerichteten Zargenstimseite (29) vorhandene Haltenut (30) oder in eine an der in den durch das Torblatt zu verschließenden Raum hinein weisenden Zargeninnenseite (31) vorgesehene Haltenut eingreift.

6. Kipp- oder Schwenktor nach einem der Ansprüche 3 bis 5,
**dadurch gekennzeichnet,**
**dass** der Befestigungsabschnitt (44) oder wenigstens (27) einer von mehreren Befestigungsabschnitten (26, 27) eine Innenkante (32, 46) des Torblattes (1) oder der Zarge (2) umgreift, an welchem bzw. welcher die Dichtleiste (22, 23) befestigt ist.

7. Kipp- oder Schwenktor nach einem der Ansprüche 3 bis 6, insbesondere nach Anspruch 6,
**gekennzeichnet durch** eine Befestigungseinrichtung (28; 33, 39, 40, 41; 48, 9 zum Festklemmen, Festschrauben, Festnieten oder dergleichen Festlegen des Befestigungsabschnittes (26, 27, 44) oder eines der Befestigungsabschnitte (26, 27, 44) und vorzugsweise des die Innenkante (32, 46) umgreifenden Befestigungsabschnittes (27, 44) an dem bzw. der mit der Dichtleiste (22, 23) zu versehenden Torblatt (2) bzw. Zarge (1).

8. Kipp- oder Schwenktor nach Anspruch 7,
**dadurch gekennzeichnet,**
**dass** die Befestigungseinrichtung eine oder mehrere Ausnehmungen (33, 39), in nahe der Innenkante (32, 46) von dem/der mit der Dichtleiste (22, 23) versehenen Torblatt (2) bzw. Zarge (1) wegstehenden, die Befestigung von Torblatt (2) und Zarge (1) aneinander oder deren Relativbewegung ermöglichender oder erleichtemder Halter-, Lager- oder Führungseinrichtungen (11, 34, 51, 50) aufweist, in welche Ausnehmung(en) (33, 39) der die Innenkante (32, 46) umgreifende Befestigungsabschnitt (27, 44) einführbar und/oder darin verklemmbar ist.

## Claims

1. Up-and-over tilting or pivoting door (100, 300) having a frame (1) and a door panel (2) and a protective device in the form of a sealing strip (22, 23) formed as a profiled strip and attached to the frame (1) or the door panel (2) for protectively sealing off and covering the gap (21) between the frame (1) and the door panel (2) which is present when the tilting or pivoting door (100, 300) is in the closed position,
wherein the sealing strip (22, 23) has a first profile section (24) acting as a carrier or support element, by means of which the sealing strip (22) is fixed to the frame (1) or to the door panel (2), and a second profile section (25, 45) which forms a protective lip element and is mounted in projecting manner on the first profile section (24) acting as a carrier or support element so that in the closed position it covers the door gap (21), the second profile section being constructed to be movable or yielding relative to the first profile section,
while the first profile section (24) acting as a carrier or support element (24) is arranged between an end face (29) of the frame facing the door panel (2) in the closed position and a circumferential face of the door panel which is to be moved past the latter in the course of the movement of the door panel,
**characterised in that**
the sealing strip consists of a mixture of materials,
the first profile section (24) consisting of a first, rigid, unyielding plastics material or composite material and thus being formed as a slippage prevention means between the end face (29) of the frame and a circumferential face of the door panel and
the second profile section (25, 45) consisting of a plastics or composite material which is more yielding, softer and more elastic compared with the first plastics or composite material, such that the second profile section can move to accommodate a foreign body located at the gap (21), particularly a person's hand or finger, in the course of a movement of the door panel (2) and frame (1) towards each other, so as to reduce or prevent any jamming or crushing of the foreign body.

2. Tilting or pivoting door according to claim 1, **characterised in that** the two materials are hard or soft rubber, hard or soft PVC or other plastics or composite materials which can be manufactured in different grades of elasticity or hardness and are joined together during the manufacturing process to form the sealing strip (22, 23).

3. Tilting or pivoting door according to one of claims 1 or 2, **characterised in that** the first profile section comprises a load-bearing straight profile bar (24, 43) in the form of a strip, from which at least one fixing portion (26, 27; 44) is bent away to project therefrom.

4. Tilting or pivoting door according to claim 3, **characterised in that** the fixing portion (26) or at least one (26) of a plurality of fixing portions (26, 27) forms an engagement portion which engages in a retaining groove (30) provided on the frame (1) or on the door panel (2).

5. Tilting or pivoting door according to claim 4, **characterised in that** the fixing portion (26) engages in a retaining groove (30) provided on the end face (29) of the frame directed towards the circumferential face of the door panel for securing a slippage strip or in a retaining groove provided on the inside (31) of the frame facing into the room which is to be closed off by the door panel.

6. Tilting or pivoting door according to one of claims 3 to 5, **characterised in that** the fixing portion (44) or at least one (27) of a plurality of fixing portions (26, 27) engages round an inner edge (32, 46) of the door panel (1) or the frame (2) on which the sealing strip (22, 23) is secured.

7. Tilting or pivoting door according to one of claims 3 to 6, particularly according to claim 6, **characterised by** a fixing device (28; 33, 39, 40, 41; 48, 9) for clamping, screwing, riveting or otherwise securing the fixing portion (26, 27, 44) or one of the fixing portions (26, 27, 44) and preferably the fixing portion (27, 44) engaging around the inner edge (32,46) on the door panel (21) or frame (1) which is to be provided with the sealing strip (22, 23).

8. Tilting or pivoting door according to claim 7, **characterised in that** the fixing device comprises one or more recesses (33, 39), in retaining, mounting or guiding means (11, 34, 51, 50), close to the inner edge (32, 46), projecting away from the door panel (2) or frame (1) fitted with the sealing strip (22, 23), said means (11, 34, 51, 50) permitting or assisting the fixing of the door panel (2) and frame (1) to one another or the relative movement thereof, while the fixing portion (27, 44) embracing the inner edge (32, 46) can be inserted into said recess(es) (33, 39) and/or clamped therein.

## Revendications

1. Porte basculante ou pivotante montant au plafond (100, 300) comprenant un châssis fixe (1) et un panneau de porte (2), ainsi qu'un dispositif de protection formé d'une garniture d'étanchéité (22, 32) fixée au châssis fixe (1) ou au panneau de porte (2), constituée par une garniture profilée, destinée à obturer hermétiquement et à recouvrir à titre de protection la fente de porte (21) entre le châssis fixe (1) et le panneau de porte (2) dans la position fermée de la porte basculante ou pivotante (100, 300),
dans laquelle la garniture d'étanchéité (22, 23) présente un premier segment de profilé (24) qui joue le rôle d'élément de support ou d'appui, au moyen duquel la garniture d'étanchéité (22) est fixée au châssis fixe (1) ou au panneau de porte (2), et un deuxième segment de profilé (25, 45) qui forme une lèvre de protection en saillie sur le premier segment de profilé de support ou d'appui, de telle manière que, dans l'état de fermeture, il recouvre la fente (21) de la porte, le deuxième segment de profilé étant réalisé de façon à pouvoir se déplacer ou fléchir par rapport au premier segment de profilé,
et dans laquelle le premier segment de profilé (24), qui joue le rôle d'élément de support ou d'appui (24), est disposé entre un côté frontal (29) du châssis fixe qui est dirigé vers le panneau de porte (2) dans l'état de fermeture, et un côté de la périphérie du panneau de porte qui doit être guidé le long de ce côté dans le cours du mouvement du panneau de porte,
**caractérisée en ce que**
la garniture d'étanchéité est composé d'un mélange de matières,
le premier segment de profilé (24) étant composé d'une première matière plastique ou composite rigide et incapable de fléchir, et ainsi placée en qualité de protection anti-usure entre le côté frontal (29) du châssis fixe et un côté périphérique du panneau de la porte, alors que le deuxième segment de profilé (25, 45) est composé d'une matière plastique ou composite, de constitution plus souple, plus molle et plus élastique que la première matière plastique ou composite, de telle manière que le deuxième segment de profilé puisse céder sous la pression d'un corps étranger qui se trouve dans la fente de porte (21), en particulier une main ou un doigt d'une personne, au cours du mouvement de rapprochement réciproque du panneau de porte (2) et du châssis fixe (1) afin d'atténuer ou d'éviter le serrage ou l'écrasement du corps étranger.

2. Porte basculante ou pivotante selon la revendication 1,
**caractérisée en ce que**
les deux matières sont respectivement du caoutchouc dur et du caoutchouc mou, du PVC dur et du PVC mou, ou d'autres matières plastique ou composites, qui peuvent être fabriquées dans différents degrés d'élasticité et/ou de dureté et qui sont assemblées déjà au moment du processus de fabrication pour constituer la garniture d'étanchéité (22, 23).

3. Porte basculante ou pivotante selon une des revendications 1 ou 2,
**caractérisée en ce que**
le premier segment de profilé comprend une nervure profilée (24, 43) rectiligne, porteuse, en forme de barre, sur laquelle au moins un segment de fixation (26, 27, 44) fait saillie en angle.

4. Porte basculante ou pivotante selon la revendication 3,
**caractérisée en ce que**
le segment de fixation (26) ou au moins un (26) de plusieurs segments de fixation (26, 27) forme un segment de prise qui s'engage dans une rainure de retenue (30) prévue sur le châssis fixe (1) ou sur le panneau de porte (2).

5. Porte basculante ou pivotante selon la revendication 4,
**caractérisée en ce que**
le segment de fixation (26) est engagé dans une rainure de retenue (30) présente sur le côté frontal (29) du châssis fixe qui est dirigé vers le côté périphérique du panneau de porte et qui sert à fixer une garniture anti-usure, ou encore dans une rainure de retenue prévue sur le côté intérieur (31) du châssis fixe qui est dirigée vers l'espace que doit fermer le panneau de porte.

6. Porte basculante ou pivotante selon une des revendications 3 à 5,
**caractérisée en ce que**
le segment de fixation (44) ou au moins (27) un de plusieurs segments de fixation (26, 27) entoure une arête intérieure (32, 46) du panneau de porte (1) ou du châssis fixe (2) auquel la garniture d'étanchéité (22, 23) est fixé.

7. Porte basculante ou pivotante selon une des revendications 3 à 6, en particulier selon la revendication 6,
**caractérisée par**
un dispositif de fixation (28 ; 33, 39, 40, 41 ; 48, 9) servant à serrer, boulonner, river ou fixer d'une façon analogue le segment de fixation (26, 27, 44) ou l'un des segments de fixation (26, 27, 44), et de préférence le segment de fixation (27, 44) qui entoure l'arête intérieure (32, 46), au panneau de porte (2) ou au châssis fixe (1) qui doit être muni de la garniture d'étanchéité (22, 23).

8. Porte basculante ou pivotante selon la revendication 7,
**caractérisée en ce que**
le dispositif de fixation présente un ou plusieurs évidements (33, 39) et des dispositifs de retenue, et de portée ou de guidage (11, 34, 51, 50) qui font saillie à proximité de l'arête intérieure (32, 46) sur le panneau de porte (2) ou respectivement sur le châssis fixe (1) qui est muni de la garniture d'étanchéité (22, 23) et qui permettent ou facilitent la fixation du panneau de porte (2) et du châssis fixe (1) l'un à l'autre ou leur déplacement mutuel, évidement(s) (33, 39) dans lequel ou lesquels le segment de fixation (27, 44) qui entoure l'arête intérieure (32, 46) peut être inséré et/ou coincé.
